# EUROPÄISCHE PATENTANMELDUNG

(11) **EP 3 892 142 A1**
(43) Veröffentlichungstag der Anmeldung: **13.10.2021**
(21) Anmeldenummer: 21164583.3
(22) Anmeldetag: 24.03.2021
(51) Int. Cl.: A41D 13/11, A41F 1/00, A44B 99/00

(54) **MASKE**

(30) Priorität: 07.04.2020 DE 202020001406 U
(71) Anmelder: PACCOR Packaging GmbH, 40468 Düsseldorf (DE)
(72) Erfinder: Corner, Matthew, Meadowfield, Country Durham DH7 8XE (GB); Petrie, Carl, NE16 5NG (GB)
(74) Vertreter: Tilmann, Max Wilhelm

(57) **Zusammenfassung**

Die Erfindung betrifft eine Maske (1) mit einem Maskenkörper (2) zum Abschirmen eines Körperteils und einem Gürtel zum Umlegen um einen Körperteil, der mit dem Maskenkörper verbunden ist und einen Haken (5) aufweist, wobei die Maske einen Maskenteil (6) mit einer Öffnung (7) aufweist, wobei die Maske derart ausgebildet ist, dass der Gürtel mit dem Maskenteil festgehakt ist, wenn der Haken durch die Öffnung gesteckt wird, wodurch der Gürtel mit dem Maskenteil und dem Maskenkörper einen Umfang bildet, der einen Innenbereich zur Aufnahme eines Körperteils einschließt.

## Beschreibung

Die Erfindung betrifft eine Maske mit einem Maskenkörper zum Abschirmen eines Körperteils und einem Gürtel zum Umlegen um einen Körperteil.

Es sind Masken bekannt, bei denen der Gürtel ein Befestigungsmittel aufweist, das dazu dient, den Gürtel nach dem Umlegen des Gürtels um einen Körperteil an einem Maskenteil zu befestigen. Als Befestigungsmittel kommt beispielsweise eine Schnalle in Betracht, die an einem Ende des Gürtels befestigt ist und durch die ein anderer Gürtel der Maske gesteckt wird. Die Schnalle kann einen Dorn aufweisen, der in ein Loch des anderen Gürtels greift, so dass ähnlich einem Hosengurt eine Befestigung der Gürtel stattfindet.

Es ist Aufgabe der vorliegenden Erfindung, eine Maske mit einem verbesserten Verschluss bereitzustellen. Die Aufgabe wird durch eine Maske gemäß Anspruch 1 gelöst. Beispielhafte Ausführungsformen sind in den Unteransprüchen sowie in der Beschreibung offenbart.

Die Erfindung geht von dem Grundgedanken aus, ein einfaches und schnelles Verschließen der Maske durch das Einschieben eines Hakens, der an dem Gürtel der Maske angebracht ist, durch eine Öffnung, die an einem Maskenteil - zum Beispiel einem anderen Gürtel - angebracht ist, zu gewährleisten.

Erfindungsgemäß weist die Maske einen Maskenkörper zum Abschirmen eines Körperteils auf. Als Körperteil ist insbesondere das Gesicht eines Menschen gemeint. Es ist jedoch auch denkbar, dass als Körperteil ein anderer Körperteil des Menschen in Betracht kommt. Beispielsweise kann die Maske als Schutz vor Verletzungen an einem Schienenbein eines Fußballes als sogenannter Schienenbeinschoner dienen. Anders also als der allgemeinsprachliche Begriff "Maske" vermuten lässt, ist die erfindungsgemäße Maske nicht auf eine Verwendung zum Abschirmen des Gesichts beschränkt. Darüber hinaus kann sie auch zum Schutz von Tieren oder Gegenständen verwendet werden. Ein Abschirmen kann beispielsweise zum Schutz vor Infektionen dienen. Das Abschirmen kann aber auch in einem gefährlichen Arbeitsumfeld wie einer Baustelle vor Stößen oder etwa Scheißfunken zum Schutz des Arbeitspersonals dienen. Eine andere denkbare Verwendung ist der Schutz vor herumschleudernden Gegenständen im Sport, wie zum Beispiel beim Eishockey oder Baseball.

Der Maskenkörper weist vorzugsweise eine flache Form auf, die besonders bevorzugt im Wesentlichen rechteckig sein kann. Hierbei meint "im Wesentlichen", dass die Form auch Abrundungen oder Aussparungen insbesondere an den Ecken haben kann, die etwa den Zweck haben, eine Kollision des Maskenkörpers mit Körperteilen zu vermeiden oder zu reduzieren, um die Bewegungsfreiheit des Trägers nicht einzuschränken oder nur minimal einzuschränken. So kann es beispielsweise sinnvoll sein, Aussparungen vorzusehen, um die Drehung des Trägerhalses um mindestens einen bestimmten Winkel gewährleisten zu können. Ein im Wesentlichen rechteckiger Maskenkörper ist in einer Ausführungsform etwa zungenförmig.

Vorteilhafterweise ist das Material des Maskenkörpers transparent. Dadurch kann der Maskenträger, der die Maske zum Abschirmen des Gesichts trägt, durch den Maskenkörper hindurchschauen, um die Umgebung visuell wahrzunehmen. Es ist auch denkbar, dass der Maskenkörper für diesen Zweck Öffnungen oder Abschnitte mit transparentem Material aufweist. Vorzugsweise ist das Material des Maskenkörpers flexibel. Als Material kommt zum Beispiel Kunststoff wie Plexiglas in Betracht. Durch die Flexibilität des Maskenkörpermaterials kann dieser entsprechend einem Körperteil wie beispielsweise der Stirn gebogen werden. Der Maskenkörper kann dann mit einem starren Bügel (etwa aus Metall) befestigt werden, der dafür sorgt, dass die Biegung beibehalten wird.

Erfindungsgemäß weist die Maske einen Gürtel zum Umlegen um einen Körperteil auf, der mit dem Maskenkörper verbunden ist. Vorzugsweise ist der Gürtel mit einem Gürtelende an dem Maskenkörper verbunden und erstreckt sich in Gürtellängsrichtung von dem Maskenkörper weg. Alternativ ist nicht das Gürtelende, sondern ein sonstiger Abschnitt des Gürtels an dem Maskenkörper verbunden. Vorzugsweise ist der Gürtel mit dem Maskenkörper dadurch verbunden, dass Maskenkörper und Gürtel aus einem Stück sind, vorzugsweise aus flexiblem Kunststoff. Alternativ kann der Gürtel als separates Teil an dem Maskenkörper befestigt werden, wobei als Befestigungsmittel beispielsweise Druckknöpfe dienen. In einer bevorzugten Ausführungsform ist die Maske aus einem Stück, insbesondere bevorzugt aus einem flexiblen Material.

Vorzugsweise ist der Gürtel an einem Maskenkörperende oder in der Nähe des Maskenkörperendes angebracht. Dadurch eignet sich die Maske besonders gut zur Abschirmung eines Gesichts, indem der Gürtel an der Stirn befestigt werden kann und der Großteil des Maskenkörpers sich nach unten in Richtung Gesicht erstreckt.

Erfindungsgemäß weist der Gürtel einen Haken auf. Vorzugsweise sind der Haken und der Gürtel aus einem Stück. Der Haken kann alternativ auch ein separates Teil sein.

Erfindungsgemäß weist die Maske einen Maskenteil mit einer Öffnung auf, wobei die Maske derart ausgebildet ist, dass der Gürtel mit dem Maskenteil festgehakt ist, wenn der Haken durch die Öffnung gesteckt wird, wodurch der Gürtel mit dem Maskenteil und dem Maskenkörper einen Umfang bildet, der einen Innenbereich zur Aufnahme eines Körperteils einschließt.

In einer bevorzugten Ausführungsform ist der Maskenteil ein zweiter Gürtel, der mit dem Maskenkörper verbunden ist. Alternativ ist der Maskenteil ein anderer Teil der Maske, beispielsweise ein Teil des Maskenkörpers. Somit muss die Öffnung nicht zwangsläufig an dem zweiten Gürtel angebracht sein. Vorzugsweise ist der erste Gürtel an einer Maskenkörperseite angebracht und der zweite Gürtel ist an der gegenüberliegenden Maskenkörperseite angebracht.

In einer bevorzugten Ausführungsform ist die Öffnung ein Schlitz und der Haken eine Verbreiterung des ersten Gürtels, wobei die Breite des Hakens größer ist als die Länge des Schlitzes. Der Haken ragt vorzugsweise an beiden Seiten quer zur Längsrichtung über den Gürtel hinaus. Dadurch weist der Haken zwei Flügel auf, die als Hakenelemente dienen können. Vorzugsweise ist der Haken spiegelsymmetrisch zur Längsachse des ersten Gürtels. Da die Breite des Hakens größer ist als die Länge des Schlitzes kann der Haken beispielsweise durch elastische Verformung den Schlitz passieren. Der Schlitz ist vorzugsweise ein geschlossener Schlitz, d. h., der Schlitz befindet sich ausschließlich in dem Gürtelkörper.

In einer bevorzugten Ausführungsform weist der zweite Gürtel einen offenen Einschubschlitz auf, der sich von dem Rand einer Längsseite des Gürtels in das Innere des Gürtel erstreckt, wobei der Einschubschlitz derart positioniert ist, dass der erste Gürtel in den Einschubschlitz eingeschoben werden kann, nachdem der Haken den Schlitz passiert hat. Das hat die Wirkung, dass der erste Gürtel an zwei Stellen des zweiten Gürtels befestigt werden kann. Das hat den Vorteil, dass der erste Gürtel stabiler in dem zweiten Gürtel platziert ist.

In einer bevorzugten Ausführungsform verläuft der Einschubschlitz senkrecht zur Längsrichtung des zweiten Gürtels. Dies erleichtert das Einschieben des ersten Gürtels in den Einschubschlitz. In einer bevorzugten Ausführungsform ist der Einschubschlitz näher an dem dem Maskenkörper abgewandten Ende des zweiten Gürtels als der oder die Schlitze.

Der Schlitz verläuft vorzugsweise senkrecht zur Längsachse des zweiten Gürtels. Der Schlitz kann einen Verlauf in einer ersten Richtung aufweisen und mindestens einen Verlauf in einer zweiten Richtung aufweisen. Dadurch kann ein Ausschnitt des Gürtels seitlich herausgedrückt werden, wenn zum Beispiel der Haken in den Schlitz gesteckt oder herausgezogen wird. Auf diese Weise ist es auch möglich, dass ein starrer Haken den Schlitz passiert. Vorzugsweise weist der Schlitz einen U-förmigen Verlauf auf, wobei insbesondere bevorzugt die Grundseite des U senkrecht zur Längsrichtung des Gürtels verläuft und ihre Länge die Länge des Schlitzes ist.

In einer bevorzugten Ausführungsform weist der zweite Gürtel mehrere Öffnungen auf, die in Längsrichtung des zweiten Gürtels voneinander beabstandet sind. Das hat den Vorteil, dass das Verhaken an verschiedenen Stellen erfolgen kann, wodurch der den Innenbereich umschließende Umfang an Körperteile verschiedener Größen angepasst werden kann. So kann die Maske beispielsweise an den Stirnumfang des Trägers angepasst werden. Die Anzahl der Öffnungen beträgt mindestens zwei, vorzugsweise mindestens 5, 10 oder 20. Vorzugsweise weisen benachbarte Öffnungen den gleichen Abstand zueinander auf, so dass die Öffnungen gleichmäßig entlang der Gürtellänge oder eines Teils davon verteilt sind.

In einer bevorzugten Ausführungsform nimmt die Breite des Hakens in Richtung des dem Maskenkörper abgewandten Gürtelendes ab. Das hat den Vorteil, dass der Haken einfacher in den Schlitz eingeführt werden kann. Vorzugsweise nimmt die Breite gleichmäßig ab.

In einer bevorzugten Ausführungsform weist der Haken eine Nase auf, der das dem Maskenkörper abgewandte Gürtelende umfasst, wobei die Breite der Nase kleiner ist als die Breite des Gürtels. Die schmale Nase am Gürtelende kann einfacher in den Schlitz eindringen als ein breiterer Abschnitt. Sobald die Nase in den Schlitz eingedrungen ist, ist es relativ einfach den Haken, der breiter ist als die Nase, nachzuschieben.

In einer bevorzugten Ausführungsform ist die Maske aus einem Stück gefertigt. Insbesondere bevorzugte ist die Maske aus einem Material, das besonders bevorzugt flexibel ist. Das hat den Vorteil, dass die einzelnen Maskenkomponenten wie etwa die Gürtel und der Maskenkörper nicht separat hergestellt werden müssen und aneinander befestigt werden müssen.

In einer bevorzugten Ausführungsform weist die Maske ein Polster auf, wobei das Polster vorzugsweise auf dem Maskenkörper angebracht ist. Das Polster kann beispielsweise aus Schaumstoff sein. Es können hierfür Schaumstoffstreifen mit einer adhäsiven Oberfläche vorgesehen sein, die an der gewünschten Stelle der Maske angebracht werden können.

Die Erfindung wird anhand der nachstehenden Figuren erläutert. Die Figuren zeigen lediglich beispielhafte Ausführungsformen der erfindungsgemäßen Maske.

Es zeigen:
- Figur 1: eine Ausführungsform der erfindungsgemäßen Maske,
- Figur 2: fünf Teilfiguren, die einen beispielhaften Ablauf vom Polstern bis zum Tragen der Maske veranschaulichen,
- Figur 3: fünf Teilfiguren, die einen zweiten beispielhaften Ablauf vom Polstern bis zum Tragen der Maske veranschaulichen

Figur 1 zeigt eine Ausführungsform der erfindungsgemäßen Maske 1 mit einem Maskenkörper 2 zum Abschirmen eines Gesichts und einem Gürtel 3 zum Umlegen um eine Stirn bzw. einen Kopf. Der Gürtel 3 ist an einem Gürtelende 4 mit dem Maskenkörper 2 verbunden. Ferner weist der Gürtel 3 einen Haken 5 auf. Die Maske 1 weist ferner einen Maskenteil 6 mit einer Öffnung 7 auf. Die Maske 1 ist derart ausgebildet, dass der Gürtel 3 mit dem Maskenteil 6 festgehakt ist, wenn der Haken 5 durch die Öffnung 7 gesteckt wird, wodurch der Gürtel 3 mit dem Maskenteil 6 und dem Maskenkörper 2 einen Umfang bildet, der einen Innenbereich zur Aufnahme eines Körperteils einschließt. Der Maskenteil 6 ist ein zweiter Gürtel, der mit dem Maskenkörper 2 verbunden ist. Der erste Gürtel 3 ist an einer Maskenkörperseite 8 angebracht und der zweite Gürtel ist an der gegenüberliegenden Maskenkörperseite 9 angebracht. Die Öffnung 7 ist ein Schlitz und der Haken 5 eine Verbreiterung des ersten Gürtels 3. Dabei ist die Breite B des Hakens 5 größer als die Länge L des U-förmigen Schlitzes. Der zweite Gürtel weist mehrere Schlitze auf, die in Längsrichtung des zweiten Gürtels voneinander gleichmäßig beabstandet sind. Ebenso weist der zweite Gürtel einen Einschubschlitz 14 auf, durch den der erste Gürtel geschoben werden kann. Die Breite B des Hakens nimmt in Richtung des dem Maskenkörper 2 abgewandten Gürtelendes 10 ab.

Figur 2 zeigt fünf Schritte vom Polstern bis zum Tragen der Maske. In Teilfigur 2a ist zu sehen, dass die Maske 1 mit einem Polster versehen wird. Es handelt sich dabei um zwei Schaumstoffstreifen 11, die eine klebrige Oberfläche aufweisen. Um die klebrige Oberfläche freizulegen, wird ein Streifen 12 abgezogen. In Teilfigur 2b ist zu sehen, dass die Schaumstoffstreifen 11 mit ihrer klebrigen Oberfläche an dem Maskenkörper 2 auf Höhe der beiden Gürtel angebracht wurden, so dass sie nun dort fest kleben. Die Teilfigur 2c zeigt einen ersten Schritt der Befestigung der Maske 1. Dabei wird der erste Gürtel 3 mit der Nase 13 voran in einen Schlitz des zweiten Gürtels hindurchgesteckt. Nachdem die Nase 13 den Schlitz passiert hat, wird der Haken 5 durch den Schlitz hindurchgesteckt. Durch die Wahl des Schlitzes, durch den der Haken hindurchgesteckt wird, erfolgt eine Anpassung der Maske an die Größe des Stirnumfangs eines Trägers. Figur 2d zeigt den nächsten Befestigungsschritt. Dabei wird - nachdem der Haken 5 den Schlitz passiert hat, der erste Gürtel 3 in einen Einschubschlitz 14 gesteckt. Figur 2e zeigt, wie die Maske 1 aufgesetzt werden kann. Sie dient in diesem Beispiel als Gesichtsschutz. Sie wird über dem Kopf gehalten und danach in Richtung des Pfeils nach unten bewegt, um an der Stirn des Trägers angebracht zu werden.

Figur 3 zeigt im Unterschied zu Figur 2 eine Polsterung mit einem längeren Schaumstoffstreifen 11 statt mit zwei kürzeren. Ferner wird hier im Unterschied zu Figur 2 der Haken 5, nachdem dieser durch den Schlitz gemäß Figur 3c gedrückt wurde, erneut gemäß Figur 3d durch einen weiteren sich näher am Maskenkörper befindenden Schlitz geschoben. Danach wird wie in Figur 2 der erste Gürtel durch den Einschubschlitz geschoben (Figur 3e) und die Maske aufgesetzt (Figur 3f).

## Patentansprüche

1. Maske (1) mit einem Maskenkörper (2) zum Abschirmen eines Körperteils und einem Gürtel zum Umlegen um einen Körperteil, der mit dem Maskenkörper (2) verbunden ist und einen Haken (5) aufweist, wobei die Maske (1) einen Maskenteil (6) mit einer Öffnung (7) aufweist, wobei die Maske (1) derart ausgebildet ist, dass der Gürtel (3) mit dem Maskenteil (6) festgehakt ist, wenn der Haken (5) durch die Öffnung (7) gesteckt wird, wodurch der Gürtel (3) mit dem Maskenteil (6) und dem Maskenkörper (2) einen Umfang bildet, der einen Innenbereich zur Aufnahme eines Körperteils einschließt.

2. Maske (1) nach vorherigem Anspruch, wobei der Maskenteil (6) ein zweiter Gürtel ist, der mit dem Maskenkörper (2) verbunden ist.

3. Maske (1) nach einem der vorherigen Ansprüche, wobei die Öffnung (7) ein Schlitz ist und der Haken (5) eine Verbreiterung des ersten Gürtels (5) ist, wobei die Breite (B) des Hakens (5) größer ist als die Länge (L) des Schlitzes.

4. Maske (1), wobei der zweite Gürtel einen offenen Einschubschlitz aufweist, der sich von dem Rand einer Längsseite des Gürtels in das Innere des Gürtel erstreckt, wobei der Einschubschlitz derart positioniert ist, dass der erste Gürtel in den Einschubschlitz eingeschoben werden kann, nachdem der Haken den Schlitz passiert hat.

5. Maske (1) nach vorherigem Anspruch, wobei der Einschubschlitz senkrecht zur Längsrichtung des zweiten Gürtels verläuft.

6. Maske (1) nach einem der Ansprüche 2 bis 5, wobei der zweite Gürtel mehrere Öffnungen (6) aufweist, die in Längsrichtung des zweiten Gürtels voneinander beabstandet sind.

7. Maske (1) nach einem der Ansprüche 4 bis 6, wobei der Einschubschlitz näher an dem dem Maskenkörper abgewandten Ende des zweiten Gürtels ist als der oder die Schlitze.

8. Maske (1) nach einem der vorherigen Ansprüche, wobei die Breite (B) des Hakens (5) in Richtung des dem Maskenkörper (2) abgewandten Gürtelendes (10) abnimmt.

9. Maske (1) nach einem der vorherigen Ansprüche, wobei der Haken eine Nase aufweist, der das dem Maskenkörper (2) abgewandte Gürtelende umfasst, wobei die Breite der Nase kleiner ist als die Breite des Gürtels.

10. Maske (1) nach einem der vorherigen Ansprüche, wobei die Maske aus einem Stück gefertigt ist, wobei die Maske (1) vorzugsweise aus einem Material ist, das besonders bevorzugt flexibel ist.

11. Maske (1) nach einem der vorherigen Ansprüche, wobei die Maske (1) ein Polster aufweist, wobei das Polster vorzugsweise auf dem Maskenkörper angebracht ist.
